# EUROPÄISCHE PATENTSCHRIFT

(11) **EP 3 212 856 B1**
(45) Veröffentlichungstag und Bekanntmachung des Hinweises auf die Patenterteilung: **09.12.2020**
(21) Anmeldenummer: 15794486.9
(22) Anmeldetag: 27.10.2015
(51) Int. Cl.: E04B 1/76, E04B 1/80

(54) **VERFAHREN ZUM HERSTELLEN EINES WÄRMEDÄMMVERBUNDSYSTEMS**
METHOD TO PRODUCE A COMPOSITE HEAT INSULATION SYSTEM
MÉTHODE POUR PRODUIRE UN SYSTÈME COMPOSITE D'ISOLATION THERMIQUE

(30) Priorität: 28.10.2014 DE 102014015829
(43) Veröffentlichungstag der Anmeldung: 06.09.2017
(73) Patentinhaber: SAINT-GOBAIN ISOVER, 92400 Courbevoie (FR)
(72) Erfinder: MIDDENDORF, Hans-Dieter, 33415 Verl (DE)
(74) Vertreter: Saint-Gobain Recherche
(86) Internationale Anmeldenummer: PCT/EP2015/074838
(87) Internationale Veröffentlichungsnummer: WO 2016/066628

(56) Entgegenhaltungen:
- EP-A1- 0 461 444
- AT-A4- 508 557
- DE-A- 2 340 708
- DE-U1- 29 820 778

## Beschreibung

Die Erfindung betrifft ein Verfahren zum Erstellen eines Wärmedämmverbundsystems.

Vor dem Hintergrund steigender Energiekosten und zunehmender gesetzlicher Anforderungen kommt der Steigerung der Energieeffizienz von Gebäuden eine Schlüsselrolle zu. Eine besondere Bedeutung hat dabei die Dämmung von Fassaden, insbesondere in Form von Wärmedämmverbundsystemen (WDVS). Wärmedämmverbundsysteme sind üblicherweise aufgebaut aus einer an der zu dämmenden Fassade oder Wand mit Klebern und/oder mechanischen Befestigungselementen, insbesondere Tellerdübeln angebrachten Dämmschicht, die aus aneinander stoßenden, in der Fläche im Verband verlegten Dämmplatten erstellt wird, und die außenseitig mit einem Unterputz mit eingebettetem Armierungsgewebe und einem Ober- oder Deckputz abgeschlossen wird, ggf. weisen sie als weitere Schicht einen außenseitigen Farbanstrich auf. Als Dämmmaterial kommen bei Wärmedämmverbundsystemen im Wesentlichen expandiertes Polystyrol (EPS) und Mineralwolledämmstoffe (Glas- und Steinwolle) zum Einsatz, andere Dämmstoffe, insbesondere Hartschaumstoffe wie insbesondere extrudiertes Polystyrol und Polyurethan (PUR)/Polyisocyanurat (PIR) oder Phenolharzschaum/Resol, haben nur eine untergeordnete praktische Bedeutung.

Zur Steigerung der Energieeffizienz besteht seit Jahren ein Trend zu Erhöhung der Dämmstoffdicken. Im Fall der relativ unelastischen Hartschaumdämmstoffe, d.h. Expandiertes Polystyrol (EPS), Extrudiertes Polystyrol (XPS), Polyurethan (PUR), Polyisocyanurat (PIR), Phenolharzschaum/Resol führt die Zunahme der Dämmstoffdicke zu einem Problem. Aufgrund der lokalen Klimabedingungen, insbesondere der Ausrichtung der Fassade und der damit einhergehenden Sonneneinstrahlung kommt es zu einer gewissen Aufheizung der Gebäudehülle und der Dämmschicht. Mit zunehmender Dicke der Dämmschicht stellt sich ein immer größerer Temperaturgradient zwischen der zur Außenseite weisenden Oberfläche der Dämmschicht und der zur tragenden Wand weisenden Oberfläche ein. Dies hat zur Folge, dass die zur Außenseite weisende Oberfläche der Dämmplatte eine erhebliche Temperaturwechselbeanspruchung erfährt, während die zur Wand weisende Oberfläche nur sehr geringe Temperaturschwankungen aufweist, was sich in einer unterschiedlichen temperaturinduzierten dynamischen Längenausdehnung der üblicherweise die Dämmschicht bildenden einzelnen Dämmplatten äußert, wobei die ohnehin eine relativ kleinere Längenänderung zeigende Innenseite der Dämmschicht an der Wand zusätzlich durch die Befestigung in der Längenänderung gehindert ist. Dieser Effekt ist als Verschüsselung bekannt.

Dieses dynamische Ausdehnungsverhalten der Dämmplatten kann zur Ausbildung von Fugen zwischen benachbarten Dämmplatten führen. Zwar sind in einem Wärmedämmverbundsystem die Dämmplatten mit einem armierten Putz überzogen, allerdings führt der ebenfalls vorhandene Trend zu dünneren Putzschichtdicken trotz der eingearbeiteten Armierungsschicht zu der erhöhten Gefahr der Abzeichnung von Fugen durch das Reißen des Putzes, der den dynamischen Belastungen der Verschüsselung langfristig nicht standhält.

Zur Vermeidung der beschriebenen Problematik wurde in der Vergangenheit eine Reihe von Lösungen vorgeschlagen.

So offenbart die DE 33 12 414 eine Dämmplatte mit umlaufendem Stufenfalzprofil, die als Dämmschicht eines Wärmedämmverbundsystems so angeordnet sind, dass sich außenseitig eine Ausnehmung ausbildet, die mit einem vorgeformten zu den Dämmplatten materialidentischen Stoßfugenprofil ausgefüllt ist, welches mit den angrenzenden Dämmplatten verklebt wird. Das Stoßfugenprofil dient als Labyrinthdichtung, womit das Ein- oder Durchdringen oder die Bildung von Feuchtigkeit im Fugenbereich unterbunden werden soll. Zum Ausgleich von Spannungen ist das Stoßfugenprofil insbesondere mit einer einseitigen Gewebekaschierung versehen, die in bekannter Art und Weise in die Putzschicht eingearbeitet wird. Eine vergleichbare Lösung mit einem vorgeformten Druckstück ist in der DE 20 2006 015 663 U1 offenbart. An die Klebeverbindung wird die Anforderung gestellt, einen einwandfreien und dauerhaften Verbund der Profilelemente und der Dämmplatten untereinander bereitzustellen. Nachteilig an diesen Lösungen ist, dass zusätzliche passgenaue Profilelemente benötigt werden, die vor Ort aufwendig verarbeitet werden müssen. Zudem sind die Profilelemente auf einfach einsetzbare geometrische Formen wie Quader oder Keilformen beschränkt, so dass die Kontaktfläche begrenzt ist.

Die DE 35 28 776 sieht vor, den Stoßbereich in Form eines elastischen Dehnungsstreifens auszuführen, der außenseitig mit einer elastischen Dichtungsmasse abgedeckt ist. Wegen der verwendeten Dichtungsmasse in der Nut des elastischen Dehnungsstreifens mit geringerer Shorehärte sollen Wärmebewegungen in der elastischen Zone der Abdeckung und damit in der Putzschicht kaum sichtbar sein. Diese Lösung stellt eine aufwendige und teure Speziallösung dar, die eine Konfektion von Dämmplatten und angeschlossenen Dehnungsstreifen sowie das Aufbringen der elastischen Dichtungsmasse, wenigstens teilweise vor Ort auf der Baustelle erfordert.

Die DE 298 20 778 U1 offenbart Wärmedämmplatten mit Nut und Feder aus Kunststoffschaum, die im Zwischenraum von zwei angrenzenden Platten eine Aufweitung in Form einer Hinterschneidung aufweisen. Diese Aufweitung ist lagemäßige zwischen Nut und Feder und der Wand angeordnet und dient dazu, ein Eindringen von Klebemörtel, mit dem die Dämmplatten an der Wand festgelegt werden, bis in den Nut- und Federbereich sicher zu unterbinden. Die außenseitige Fugenrissbildung wird nicht thematisiert.

Ausgehend von diesem Sachverhalt stellt sich die Erfindung die Aufgabe, eine Dämmschicht eines Wärmedämmverbundsystems aus Fassadendämmplatten bereitzustellen, welche Fugenabzeichnungen in der Fassade vermeidet und zugleich einfach in der Herstellung und Verarbeitung ist.

Die Aufgabe wird gelöst durch ein Verfahren zur Erstellung eines Wärmedämmverbundsystems mit den Merkmalen des Anspruchs 1. Bevorzugte Weiterbildungen der Erfindung sind durch die in den Unteransprüchen enthaltenen Merkmale gekennzeichnet.

Die erstellte Dämmschicht eines an einer Gebäudewand anzubringenden Wärmedämmverbundsystems aus Fassadendämmplatten mit einem quaderförmigen Grundkörper mit zwei gegenüberliegenden Großflächen und vier die Großflächen verbindenden Seitenflächen weist an Stoßfugenbereichen aneinander angrenzender Platten wenigstens eine Ausnehmung in Form einer Hinterschneidung auf. Eine Profilierung der Dämmplatten ist dabei so ausgeformt und angeordnet, dass sich mit einer benachbarten, stoßend verlegten Dämmplatte über der jeweilige Berührfläche eine Ausnehmung ausbildet, welche bei der Verlegung der Dämmplatten als Dämmschicht für ein Wärmedämmverbundsystem auf der von der Wand abgewandten Seite angeordnet ist. Die Ausnehmungen sind mit einer elastischen Füllmasse mit klebenden Eigenschaften verfüllt, so dass die Platten mit einer kraftschlüssigen, elastischen Verbindung fest miteinander verbunden sind, so dass die Verschüsselung wesentlich reduziert ist. Die Ausführung der Ausnehmung in Form einer Hinterschneidung hat eine kraftschlüssige, elastische Verbindung mit besonders guten mechanischen Eigenschaften aufgrund der vergrößerten Kontaktfläche zwischen Füllmaterial und einer vergrößerten Füllmaterialmenge zur Folge.

Neben dem Ausdruck Verschüsselung ist auch die Bezeichnung Schüsseln bzw. Schüsselung gebräuchlich, im englischen Sprachraum spricht man hier von "bowing" oder "buckling". Man versteht hierunter die einseitige thermische Ausdehnung einer Platte an einer Fassade unter Temperatureinwirkung, was mit einem Ausbeulen der Dämmplatten einhergeht. Die Platten wölben sich schüsselartig auf und im Fugenbereich können sich dadurch Risse ausbilden.

Neben der Ausbildung der kraftschlüssigen Verbindung stellt dieser Verbund zugleich vorteilhaft eine Abdichtung der Stoßfläche gegen das Eindringen von Mörtel in die Stoßfuge dar. Durch das Auftragen des Unterputzes mittels der üblichen Verarbeitungstechnik ist es unvermeidbar, dass Mörtelmaterial teilweise in die Stoßfugen hineingedrückt wird. Neben dem daraus resultierenden Aufklaffen der Stoßfuge geht mit einer solchen Mörtelzunge die Ausbildung einer Wärmebrücke einher, die die Dämmwirkung des Wärmedämmverbundsystems insgesamt herabsetzen kann. Zwar werden in der Baustellenpraxis bereits Stoßfugen mit einem geeigneten Material nacharbeitend ausgefüllt, um Wärmebrücken durch breitere Stoßfugen zu vermeiden, allerdings erfolgt dies nur für Stoßfugen einer gewissen Breite, die vom Durchmesser der Austrittsöffnung des Applikationsgerätes, üblicherweise einer Kartusche, abhängt. Schmalere Stoßfugen im Bereich wenigen Millimeter werden in der Regel nicht nachgearbeitet und sind nicht kraftschlüssig miteinander verbunden.

Es ist bevorzugt, dass die Fassadendämmplatte eine Profilierung an zwei angrenzenden Seitenflächen aufweist. Bei dieser Anordnung der Profilierung "über Eck" weisen die den beiden profilierten Seitenflächen gegenüberliegenden Seitenflächen gerade keine Profilierung auf. Die Fassadendämmplatten werden in der Dämmschicht im Verband so verlegt, dass die profilierte Seitenfläche einer Fassadendämmplatte an die nicht-profilierte Seitenfläche einer angrenzenden Fassadendämmplatte angrenzt, so dass die Ausnehmung durch die Profilierung der einen Platte gebildet wird.

Alternativ ist es auch möglich, dass die Dämmplatte eine umlaufende Profilierung an allen vier Seitenflächen aufweist, so dass die Ausnehmung in der Dämmschicht durch das Zusammenwirken von Profilierung und Gegenprofilierung (der angrenzenden Platte) entsteht.

Zwar ist es auch möglich, eine Profilierung an den beiden gegenüberliegenden Seitenflächen einer Fassadendämmplatte vorzusehen, allerdings weist diese Variante den Nachteil auf, dass Fassadendämmplatten mit dieser Form der Profilierung an den langen Seitenflächen und an den kurzen Seitenflächen hergestellt werden müssen, also zwei Produkte bereitgestellt werden müssen. Eine flächige, d.h. durchgehende Ausbildung der Ausnehmungen in der Dämmschicht ist zudem nur bei einer Verlegung im Kreuzverband gegeben, der jedoch generell weniger gewünscht ist.

Zweckmäßigerweise erstreckt sich die Profilierung über nicht mehr als 50% der Dicke der Dämmplatte und damit der Dämmschicht, besonders bevorzugt nicht mehr als 25% der Dicke der Dämmplatte bzw. der Dämmschicht. Der nicht-profilierte Abschnitt der Seitenfläche dient als Stoßfläche für das Verlegen der Fassadendämmplatten zu der Dämmschicht.

Die Fassadendämmplatte ist materialmäßig vorzugsweise aus expandiertem Polystyrol (EPS), extrudiertem Polystyrol (XPS), Polyurethan (PUR), Polyisocyanurat (PIR) oder Phenolharz/Resol gebildet. Besonders bevorzugt ist Expandiertes Polystyrol (EPS).

Die Füllmasse weist adhäsive Eigenschaften auf und ermöglicht eine kraftschlüssige und elastische Verbindung zwischen angrenzenden Dämmplatten. Es ist bevorzugt, dass das Füllmaterial nach Aushärtung ein E-Modul nach ISO 527 von 20 MPa bis 150 MPa, besonders bevorzugt von 50 MPa bis 120 MPa aufweist.

Zweckmäßigerweise kommt als Füllmaterial ein Material zum Einsatz, welches eine Wärmeleitfähigkeit nach DIN 52612-2:1984-06 von kleiner oder gleich 0,060 W/(mK) aufweist, bevorzugt kleiner oder gleich 0,040 W/(mK). Aufgrund dieser Dämmwirkung des Füllmaterials wird vorteilhaft eine Abzeichnung der Fugen auf der verputzten Fassade weitestgehend unterbunden.

Zur Erreichung einer guten dauerhaften Klebeverbindung ist es bevorzugt, dass die Füllmasse im ausgehärteten Zustand eine Zugfestigkeit der Klebeverbindung von mindestens 60 kPa, bevorzugt mindestens 80 kPa nach EN 15870:2009 aufweist.

Bevorzugt sind schäumbare Füllmassen auf der Basis von Polyurethan oder Polyisocyanurat, die in Kartuschen bereitgestellt werden können. Alternativ können selbsttätig aushärtende ein- oder mehrkomponentige Klebemassen auf Kunststoffbasis, mineralische Klebemassen oder kunststoffmodifizierte ("vergütete") mineralische Klebemassen, versetzt mit Dämmmaterialien, vorzugsweise Expandiertem Polystyrol (EPS) in Granulatform, verwendet werden.

Das Verfahren zum Erstellen eines Wärmedämmverbundsystems ist gegeben durch die Schritte
- Anbringen einer Dämmschicht durch stoßende Verlegung von Fassadendämmplatten an einer zu dämmenden Gebäudewand mit Kleber und/oder mechanischen Befestigungsmitteln,
- Verfüllen der zwischen benachbarten Fassadendämmplatten aufgrund der Profilierung gebildeten Ausnehmungen mit einer adhäsiven Füllmasse und Aushärten der Füllmasse unter Ausbildung einer kraftschlüssigen und elastischen Klebeverbindung,
- ggf. Entfernen von Füllmasseüberstand und/oder Glätten der Fuge nach Aushärtung der Füllmasse,
- Auftrag von Unterputz, Armierungsgewebe und Oberputz, und ggf. von weiteren Deckschichten.

Aufgrund der nicht vorgesehen Verwendung von vorgeformten Profilelementen mit hohem Bereitstellungs- und Anpassungsaufwand wird eine einfache Lösung der Aufgabenstellung ermöglicht.

Die Erfindung wird nachfolgend an Ausführungsbeispielen näher beschrieben, wobei gleiche Gegenstände mit gleichen Bezugszeichen gekennzeichnet sind. Es zeigen:
Fig. 1 eine Fassadendämmplatte für eine Dämmschicht nach dem Stand der Technik in einer perspektivischen Darstellung,
Fig. 2a die Profilierung der Fassadendämmplatte nach Fig. 1
Fig. 2b-d verschiedene Ausführungen der Profilierung einer Fassadendämmplatte für eine Dämmschicht.
Fig. 3 einen Ausschnitt aus einer erfindungsgemäßen Dämmschicht aus Fassadendämmplatten nach dem Anbringen an die Wand.

**Fig. 1** zeigt eine Fassadendämmplatte 1 aus expandiertem Polystyrol (EPS) in Form eines Quaders mit einer ersten Großfläche 2, einer gegenüberliegende Großfläche 3, zwei kurzen Seitenflächen 4 und zweiten langen Seitenflächen 5. Die Fassadendämmplatte 1 weist an einer kurzen Seitenfläche 4 einen nicht-profilierten Seitenflächenabschnitt 4' und eine Profilierung 6 und an einer langen Seitenfläche 5 einen nicht-profilierten Seitenflächenabschnitt 5' und eine zweite Profilierung 7 aus. Beide Profilierungen 6, 7 sind hier als rechtwinkelige Ausnehmung ausgeführt, der im Querschnitt der Schnittebene A-A' in **Fig. 2a** für den Detailausschnitt Z wiedergegeben ist. Die beiden Profilierungen 6 und 7 weisen gleiche Abmessungen auf, so ist die Länge bzw. Breite der ersten Großfläche 2 um jeweils 5 mm geringer als die Länge bzw. Breite der zweiten Großfläche 3. Beide Profilierungen erstrecken sich über eine Tiefe von 30 mm der Dämmplatte mit Abmessungen von 1000 x 500 x 100 mm, bezogen auf den nicht-profilierten Quader. Im Beispiel beträgt die Tiefe der Profilierung somit also 30% der Plattendicke. Im Fall der rechtwinkligen Ausnehmung ist die Abmessung jeder Zwischenebene parallel zu den großen Oberflächen 2, 3 über die Tiefe der Profilierung gleich der Abmessung der ersten Großfläche 2.

Die **Fig. 2b-2d** zeigen in vergrößerter Detaildarstellung verschiedene Ausführungen der Profilierung einer Fassadendämmplatte für eine Dämmschicht für den Detailausschnitt Z. Zur besseren Vergleichbarkeit sind die Ausführungen 2a bis 2d derart zeichnerisch untereinander angeordnet, dass die nicht-profilierten Seitenflächenabschnitte 4' fluchten.

**Fig. 2a** stellt das Profil mit rechtwinkliger Ausnehmung nach dem Stand der Technik aus Fig. 1 vergrößert dar. Die Profilbreite, d.h. der Abstand zwischen der fluchtenden Ebene der nicht-profilierten Seitenflächenabschnitte 4' und Profilierung 4" der Seitenfläche 4 ist über die Profiltiefe konstant.

**Fig. 2b** stellt eine erste Profilierung der Fassadendämmplatte für die Dämmschicht dar. Hier weist die Profilierung einen vergleichsweise geringen Rücksprung von 3 mm gegenüber der fluchtenden Ebene der nicht-profilierten Seitenflächenabschnitte 4' auf, und bildet nach einem parallelen Kantenbereich 10 einen Hinterschneidungsbereich 11 bis zum Erreichen der Profiltiefe aus.

Die Profilierung der **Fig. 2c** als weitere Profilierung der Fassadendämmplatte für die Dämmschicht unterscheidet sich von der Ausführung nach **Fig. 2 b** darin, dass die Hinterschneidung nicht mit einem schrägen Verlauf ausgebildet ist, sondern als Nut 12 unterhalb des parallelen Kantenbereichs 10 ausgeformt ist.

Die Profilierung der **Fig. 2d** stellt eine trogförmige bzw. trapezförmige Ausnehmung 13 dar. Wie aus den Darstellungen 2b-2d unmittelbar ersichtlich ist, ist die Länge einer Zwischenebene, d.h. die Erstreckung in Richtung der Querschnittsfläche A-A' bis zur gegenüberliegenden Seitenfläche aufgrund einer größeren Profilbreite, im Ausführungsbeispiel 2b im Hinterschneidungsbereich 11, im Ausführungsbeispiel 2c an jeder Stelle der Nutausnehmung 12 und im Ausführungsbeispiel 2d zumindest der Bereich des zur fluchtenden Ebene parallelen Bodens der trogförmigen Ausnehmung 13 kleiner als die entsprechende Länge der ersten Großfläche. Dies gilt selbstverständlich auch für den nicht dargestellten Fall einer Profilierung (genau) einer orthogonalen Seitenfläche.

Zwar können die Profilierungen nach Fig. 2b bis 2d in einer Dämmplatte an nur zwei angrenzenden Seitenflächen vorgesehen sein, allerdings ist bei diesen Profilierungen eine umlaufende Profilierung an allen vier Seitenflächen vorteilhaft, so dass sich eine spiegelsymmetrische Fuge ausbildet, die für das Ausführungsbeispiel 2d strichliniert mit einer anstoßenden weiteren Fassadendämmplatte angedeutet ist. Die Fuge weist dann einen beidseitigen Hinterschnitt auf, der von dem Füllmaterial ausgefüllt wird und eine intensivere Verbindung von Füllmaterial und Fassadendämmplatten erlaubt, so dass eine höhere Fugenfestigkeit erreichbar ist.

**Fig. 3** stellt einen Ausschnitt aus einer Dämmschicht 14 aus Dämmplatten nach dem Anbringen an die Wand dar, wobei die Profilierungen 6, 7 von der Wandseite abgewendet sind. Zur vereinfachten Darstellung sind ggf. verwendete mechanische Befestigungselemente weggelassen und die Bezugszeichen nur einmal eingetragen. Der Ausschnitt nach Fig. 3 zeigt insgesamt zwanzig Fassadendämmplatten 1 mit Profilierung gemäß Fig. 2 b über "Eck" an zwei angrenzenden Seitenflächen, die in an sich üblicher Weise im Verband angeordnet sind vor dem Einbringen des Füllmaterials. In der Draufsicht ist zu erkennen, dass die Fassadendämmplatten 1 im Ausführungsbeispiel so angeordnet sind, dass die Profilierungen aus parallelem Kantenbereich 10 und schrägem Hinterschneidungsbereich 11 sich jeweils am rechten und am unteren Rand einer Fassadendämmplatte 1 befinden. Durch diese regelmäßige Anordnung ergeben sich in der Fläche an allen Stoßflächen von Dämmelementen - in der Horizontalen durchlaufende, in der Vertikalen unterbrochene - Fugen bzw. Ausnehmungen 15. In diesem Ausführungsbeispiel weist die Fuge 15 eine keilförmige Form auf und wird durch die Profilierung 6 bzw. 7 und die nicht-profilierte Seitenfläche 4 bzw. 5 einer anstoßenden weiteren Fassadendämmplatte 1 ausgeformt. Die Begrenzung der Hinterschneidung ist in der Draufsicht nicht sichtbar und in Fig. 3 durch die strichlinierten Linien 16 angedeutet.

Nach dem Anbringen der Dämmplatten 1 und der damit einhergehenden Fugenausbildung werden in einem nachfolgenden Arbeitsschritt die Fugen 15 mit einem geeigneten Füllmaterial, insbesondere einem PUR-Schaumkleber ausgeschäumt oder ausgefüllt. Nach der Aufschäum- und Aushärtezeit wird dann aus der Fuge gequollenes Material mit einem Cuttermesser entfernt und bei Bedarf die Fuge geglättet. Auf die derart vorbereitete Dämmschicht werden anschließend in an sich bekannter Weise die weiteren Schichten, Unterputz mit Armierungsgewebe, Oberputz/Deckputz und ggf. weitere Deckschichten wie Farbanstriche des Wärmedämmverbundsystems aufgebracht.

Neben der Verklebung von aneinander stoßenden Fassadendämmplatten in der Fläche können vorteilhaft auch zueinander orthogonal angeordnete Fassadendämmplatten im Eckbereich verklebt werden, was eine erhebliche mechanische Stabilisierung zur Folge hat.

Die Erfindung lässt darüber hinaus Raum für weitere Ausgestaltungen.

Es ist nicht erforderlich, dass die Profilierung an allen profilierten Seitenflächen die gleiche Geometrie aufweist, es können auch unterschiedliche Geometrien miteinander kombiniert werden.

Die Grundform des Fassadenelements kann auch abweichend von einer Quaderform ein an sich bekanntes Stufenfalzelement sein. Die beschriebene erfindungsgemäße Ausgestaltung der Profilierung ist dann vorzugsweise in einer der beiden Dämmlagen des Stufenfalzelements ausgebildet.

Die Grundform des Fassadenelements kann abweichend von der Quaderform ein an sich bekanntes Nut-und-Feder-Element sein. Die beschriebene erfindungsgemäße Ausgestaltung der Profilierung ist dann vorzugsweise in einer der beiden außenseitigen Dämmlagen des dreischichtigen Nut-und-Feder-Elements angeordnet.

Es ist für den Fachmann naheliegend, die konkreten Abmessungen der Profilierung, insbesondere der Profilbreite an der Auftragsstelle, maßgeblich des engen parallelen Kantenbereichs gemäß Fig. 2b-2d, unter Berücksichtigung des Gegenprofils, der Fließeigenschaften des Füllmaterial und der Geometrie des Auftragsorgans aufeinander abzustimmen, so dass eine schnelle Hohlraumverfüllung bei minimalem Materialeinsatz erzielt werden kann.

Die angegebenen Abmessungen und Materialangaben haben insofern lediglich illustrierenden Charakter. Andere Abmessungen und Materialien liegen im Rahmen der beanspruchten Erfindung.

## Patentansprüche

1. Verfahren zum Erstellen eines Wärmedämmverbundsystems, **gekennzeichnet durch** die Schritte
• Anbringen einer Dämmschicht (14) aus Fassadendämmplatten (1) mit einem quaderförmigen Grundkörper mit zwei gegenüberliegenden Großflächen (2,3) und vier die Großflächen verbindenden Seitenflächen (4,5) durch stoßende Verlegung der Fassadendämmplatten (1) an einer zu dämmenden Gebäudewand mit Kleber und/oder mechanischen Befestigungsmitteln, sodass die Dämmschicht (14) an Stoßfugenbereichen aneinander angrenzender Platten wenigstens eine außenseitige Ausnehmung (6,7,15) an der der Gebäudewand abgewandten Großfläche in Form einer Hinterschneidung aufweist,
• Verfüllen der zwischen benachbarten Fassadendämmplatten aufgrund der Profilierung gebildeten Ausnehmungen (6,7,15) mit einer adhäsiven Füllmasse und Aushärtung der adhäsiven Füllmasse unter Ausbildung einer kraftschlüssigen und elastischen Klebeverbindung,
• gegebenenfalls Entfernen von Füllmasseüberstand und/oder Glätten der Ausnehmung (15) nach Aushärtung der Füllmasse,
• Auftrag von Unterputz, Armierungsgewebe und Oberputz, und gegebenenfalls von weiteren Deckschichten.

2. Verfahren nach Anspruch 1, **dadurch gekennzeichnet, dass** die Fassadendämmplatten (1) zwei aneinander angrenzende profilierte Seitenflächen und zwei aneinander angrenzende nicht profilierte Seitenflächen haben, und die Ausnehmungen der Dämmschicht durch das Zusammenwirken von einer profilierten und einer nicht-profilierten Seitenfläche angrenzender Fassadendämmplatten gebildet sind.

3. Verfahren nach Anspruch 1, **dadurch gekennzeichnet, dass** die Fassadendämmplatten (1) eine umlaufende Profilierung an allen vier Seitenflächen aufweisen, so dass die Ausnehmungen in der Dämmschicht durch das Zusammenwirken von Profilierung und Gegenprofilierung der angrenzenden Platten gebildet ist.

4. Verfahren nach einem der vorherigen Ansprüche, **dadurch gekennzeichnet, dass** die Ausnehmung (6, 7) sich über nicht mehr als 50% der Dicke der Dämmschicht (14), bevorzugt nicht mehr als 25% der Dicke der Dämmschicht (14) erstreckt.

5. Verfahren nach einem der vorherigen Ansprüche, **dadurch gekennzeichnet, dass** die Fassadendämmplatten aus expandiertem Polystyrol, extrudiertem Polystyrol, Polyurethan, Polyisocyanurat oder Phenolharzschaum/Resol gebildet sind.

6. Verfahren nach einem der vorherigen Ansprüche, **dadurch gekennzeichnet, dass** die Füllmasse eine nach ihrer Aushärtung elastische Füllmasse ist mit einem Elastizitäts-Modul nach ISO 527 von 20 MPa bis 150 MPa.

7. Verfahren nach Anspruch 6, **dadurch gekennzeichnet, dass** die elastische Füllmasse nach Aushärtung ein Elastizitäts-Modul von 50 MPa bis 120 MPa aufweist.

8. Verfahren nach Anspruch 6 oder 7, **dadurch gekennzeichnet, dass** die Füllmasse eine Wärmeleitfähigkeit nach DIN 52612-2:1984-06 von kleiner oder gleich 0,060 W/(mK), bevorzugt von kleiner oder gleich 0,040 W/(mK) aufweist.

9. Verfahren nach einem der Ansprüche 6 bis 8, **dadurch gekennzeichnet, dass** die Füllmasse nach Aushärtung eine Klebeverbindung zwischen aneinander angrenzenden Seitenflächen bildet die eine Zugfestigkeit von mindestens 60 kPa, bevorzugt mindestens 80 kPa nach EN 15870:2009 aufweist.

10. Verfahren nach einem der Ansprüche 6 bis 9, **dadurch gekennzeichnet, dass** die Füllmasse eine geschäumte Füllmasse auf der Basis von Polyurethan oder Polyisocyanurat, eine mit Dämmmaterial versetzte selbsttätig ausgehärtete ein- oder mehrkomponentige Klebemasse auf Kunststoffbasis, oder eine mit Dämmmaterial versetzte selbsttätig ausgehärtete mineralische oder kunststoffmodifizierte mineralische Klebemasse ist.

## Claims

1. Method for creating a composite thermal insulation system, **characterized by** the following steps
- Applying an insulating layer (14) of facade insulation panels (1) with a cuboidal base body with two opposite large surfaces (2, 3) and four side surfaces (4, 5) connecting the large surfaces by butt laying the facade insulation panels (1) on a building wall to be insulated using adhesive and/or mechanical fastening means, so that the insulating layer (14) has at least one outside recess (6, 7, 15) on the large surface remote from the building wall, at butt joint regions of adjoining panels, in the form of an undercut,
- Filling the recesses (6, 7, 15) formed by the profiling between adjacent facade insulation panels with an adhesive filling compound and curing the adhesive filling compound to form a non-positive and elastic adhesive bond,
- if necessary, removal of excess filling material and/or smoothing of the recess (15) after the filling material has cured,
- Application of base coat, reinforcing fabric and top coat, and, if necessary, of further top coats.

2. Method according to claim 1, **characterized in that** the facade insulation panels (1) have two adjoining profiled side surfaces and two adjoining non-profiled side surfaces, and the recesses of the insulation layer are formed by the cooperation of a profiled and a non-profiled side surface of adjoining facade insulation panels.

3. Method according to claim 1, **characterized in that** the facade insulation panels (1) have a circumferential profiling on all four side faces, so that the recesses in the insulation layer are formed by the cooperation of profiling and counter-profiling of the adjacent panels.

4. Method according to one of the previous claims, **characterized in that** the recess (6, 7) extends over not more than 50% of the thickness of the insulation layer (14), preferably not more than 25% of the thickness of the insulation layer (14).

5. Method according to one of the previous claims, **characterized in that** the facade insulation panels are made of expanded polystyrene, extruded polystyrene, polyurethane, polyisocyanurate or phenolic resin foam/resol.

6. Method according to one of the previous claims, **characterised in that** the filling material is a filling material which is elastic after curing and has an elasticity modulus according to ISO 527 of 20 MPa to 150 MPa.

7. Method according to claim 6, **characterized in that** the elastic filling material after curing has a modulus of elasticity according to ISO 527 of 50 MPa to 120 MPa.

8. Method according to claim 6 or 7, **characterized in that** the filling material has a thermal conductivity according to DIN 52612-2:1984-06 of less than or equal to 0.060 W/(mK), preferably less than or equal to 0.040 W/(mK).

9. Method according to one of claims 6 to 8, **characterized in that** the filling material, after curing, forms an adhesive bond between adjacent side surfaces which has a tensile strength of at least 60 kPa, preferably at least 80 kPa according to EN 15870:2009.

10. Method according to one of claims 6 to 9, **characterized in that** the filling material is a foamed filling material based on polyurethane or polyisocyanurate, a self-cured one- or multi-component adhesive compound based on plastics material mixed with insulating material, or a self-cured mineral or plastics-modified mineral adhesive compound mixed with insulating material.

## Revendications

1. Procédé de fabrication d'un système composite d'isolation thermique, **caractérisé par** les étapes suivantes :
• application d'une couche isolante (14) formée de plaques isolantes de façade (1) avec un élément de base cuboïde avec deux faces principales opposées (2,3) et quatre faces latérales (4,5) reliant les faces principales, pour une installation bout-à-bout des plaques isolantes de façade (1) sur une paroi de bâtiment à isoler au moyen d'un adhésif et/ou de moyens de fixation mécaniques, de sorte que la couche isolante (14) comporte dans les zones de contact de plaques contiguës, sur la face détournée de la paroi, au moins un évidement (6,7,15) en contre-dépouille,
• Remplissage des évidements (6,7,15) formés entre deux plaques isolantes de façade adjacentes du fait des profils, avec une masse de remplissage adhésive et durcissement de la masse de remplissage adhésive de manière à former un joint adhésif élastique,
• Elimination éventuelle d'un excès de masse de remplissage et/ou lissage de l'évidement (15) après durcissement de la masse de remplissage,
• application d'un enduit de base, d'une structure d'armement, et d'un enduit de recouvrement, et éventuellement d'autres couches de recouvrement.

2. Procédé selon la revendication 1, **caractérisé par le fait que** les plaques isolantes de façade (1) comportent deux faces latérales contiguës profilées et deux faces latérales contiguës non profilées, et que les évidements de la couche isolante sont formés par juxtaposition d'une face latérale profilée et d'une face latérale non-profilée de deux plaques isolantes de façade.

3. Procédé selon la revendication 1, **caractérisé par le fait que** les plaques isolantes de façade (1) comportent quatre faces latérales profilées, de sorte que les évidements sont formés par juxtaposition d'un profil et d'un contre-profil des plaques adjacentes.

4. Procédé selon l'une des revendications précédentes, **caractérisé par le fait que** les évidements (6,7) s'étendent sur au plus 50 % de l'épaisseur de la couche isolante (14), de préférence sur au plus 25 % de l'épaisseur de la couche isolante (14).

5. Procédé selon l'une des revendications précédentes, **caractérisé par le fait que** les plaques isolantes de façade sont en polystyrène expansé, en polystyrène extrudé, en polyuréthane, en polyisocyanurate ou en mousse phénolique/résole.

6. Procédé selon l'une des revendications précédentes, **caractérisé par le fait que** la masse de remplissage est, après durcissement, une masse de remplissage élastique avec un module d'élasticité selon ISO 527 de 20 MPa à 150 MPa.

7. Procédé selon la revendication 6, **caractérisé par le fait que** la masse de remplissage élastique présente, après durcissement, un module d'élasticité compris entre 50 MPa et 120 MPa.

8. Procédé selon la revendication 6 ou 7, **caractérisé par le fait que** la masse de remplissage présente une conductivité thermique selon DIN 52612-2:1948-06 inférieure ou égale à 0,060 W/(mK), de préférence inférieure ou égale à 0,040 W/(mK).

9. Procédé selon l'une quelconque des revendications 6 à 8, **caractérisé par le fait que** la masse de remplissage forme, après durcissement, un joint adhésif entre deux faces latérales adjacentes qui présente une résistance à la rupture en traction, déterminée selon EN 15870:2009 d'au moins 60 kPa, de préférence d'au moins 80 kPa.

10. Procédé selon l'une des revendications 6 à 9, **caractérise par le fait que** la masse de remplissage est une mousse à base de polyuréthane ou polyisocyanurate, une masse adhésive mono- ou multicomposant à base de polymère mélangé à un matériau isolant, autoréticulante, ou une masse adhésive minérale ou minérale modifiée par un polymère, mélangée avec un matériau isolant, autoréticulante.
